# EUROPÄISCHE PATENTSCHRIFT

(11) **EP 0 801 153 B1**
(45) Veröffentlichungstag und Bekanntmachung des Hinweises auf die Patenterteilung: **01.12.1999**
(21) Anmeldenummer: 97103299.0
(22) Anmeldetag: 28.02.1997
(51) Int. Cl.: C25D 21/12, C25F 7/00

(54) **Verfahren und Vorrichtung zur elektrolytischen Behandlung von durchlaufendem Gut**
Process and device for the electrolytic treatment of continuously moving articles
Procédé et dispositif pour le traitement électrolytique d'objets transportés en continu

(30) Priorität: 12.04.1996 AT 66096
(43) Veröffentlichungstag der Anmeldung: 15.10.1997
(73) Patentinhaber: Andritz-Patentverwaltungs-Gesellschaft m.b.H., 8045 Graz (AT)
(72) Erfinder: Starcevic, Jovan, Dipl.-Ing.Dr., 1230 Wien (AT); Siegmund, Karl, Ing., 3434 Tulbing (AT)
(74) Vertreter: Schweinzer, Friedrich

(56) Entgegenhaltungen:
- US-A- 4 240 881
- PATENT ABSTRACTS OF JAPAN vol. 016, no. 358 (C-0970), 4.August 1992 & JP 04 110499 A (NISSHIN STEEL CO LTD), 10.April 1992,

## Beschreibung

Die Erfindung betrifft ein Verfahren zur elektrolytischen Behandlung von durchlaufendem Gut, wobei das Gut durch eine Elektrolytflüssigkeit geführt und dem Gut ein elektrisches Potential aufgeprägt wird, sowie eine Vorrichtung zur Durchführung des Verfahrens, umfassend zumindest einen Behandlungstank zur Aufnahme von Elektrolytflüssigkeit, durch welche das zu behandelnde Gut geführt wird, sowie zumindest ein Elektrodenpaar zur Aufprägung eines elektrischen Potentials auf das Gut.

Bei den elektrolytischen Behandlungen von Stahl, etwa beim elektrolytischen Beschichten oder Beizen, wird durch die Gleichrichter ein elektrisches Potential auf das zu behandelnde Gut geprägt. Bei Anlagen mit kontinuierlich durchlaufendem Gut, beispielsweise Stahlbändern oder - drähten, wird das Potential in der Regel in der Längsrichtung geprägt. Der elektrische Strom fließt somit in Längsrichtung durch das behandelte Gut. Hierbei ist es auch durch elektrisch symmetrische Schaltungen möglich die Einzelpotentiale so zu gestalten, daß das Gut vor und nach der Behandlung keine Potentialdifferenz aufweist. Die Schwierigkeit hierbei ist es, die Abstände zwischen Beizgut und Elektroden genau einzuhalten. Die Praxis zeigt, daß auch bei sehr großem Aufwand für die Führung des Gutes dennoch eine Potentialdifferenz vorhanden bleibt und Erdungsrollen zum Ausgleich gegenüber dem Erdpotential vorgesehen sein müssen. Dies ist vor allem zum Schutz der Ausrüstung (Haspeln, Scheren, etc.) erforderlich. Die Erdungsrollen sind jedoch in ihrer Wirkung beschränkt und je höher die Potentialdifferenz ist, desto größer ist die Gefahr der Beschädigung von Behandlungsgut und Ausrüstung durch elektrische Funken.
Schließlich gibt es auch elektrolytische Behandlungen, bei denen eine symmetrische Schaltung nicht zu verwirklichen ist, beispielsweise gemäß der AT-PS 399.167, wo der Kathoden- und Anodenraum voneinander getrennt sind und nach dem Kathodenraum eine Spülstufe folgen muß. Die JP-A-4-110499 (NISSHIN STEEL) beschreibt ein Verfahren, bei dem die Potentialdifferenz am Band ausgeglichen wird. Es wird hier versucht den Streustrom im Band zu unterbinden und somit die Verlustleistung der Anlage zu reduzieren. Weiters beschreibt die US-A-4 240 881 (STANYA) ein System, bei dem der auf das Band aufgebrachte Strom in Abhängigkeit der Bandgeschwindigkeit geregelt wird, um eine gleichmäßige Beschichtung auch bei unterschiedlichen Bandgeschwindigkeiten zu erzielen.
Das Ziel der vorliegenden Erfindung ist es daher, bei beliebigen elektrolytischen Behandlungen die Potentialdifferenz am zu behandelnden Gut zu verhindern.
Dieses Ziel wird dadurch erreicht, daß erfindungsgemäß zwischen dem Gut und dem Erdpotential die Potentialdifferenz gemessen und dem im Gut vorhandenen Potential ein entgegengerichtetes Ausgleichspotential aufgeprägt wird, sodaß im Einlauf und/oder Auslauf Potentialdifferenzfreiheit zum Erdpotential vorliegt.
Damit ist eine große Freiheit bei der Auslegung und Konzeption der elektrischen Schaltungen für die elektrolytische Behandlung gegeben, wobei gleichzeitig die Gefahr der Beschädigung des behandelten Gutes sowie der Ausrüstung, beispielsweise Haspeln, Scheren od. dgl., durch Stromfluß oder Funkenbildung weitestgehend verhindert ist. Auch kann der Aufwand für eine genaue Führung des Gutes verringert und so die Behandlung wirtschaftlicher durchgeführt werden.
Vorzugsweise wird je nach der gemessenen Potentialdifferenz das Ausgleichspotential zwischen gegenüber dem Erdpotential positiven und negativen Werten eingestellt. Bei dieser Verfahrensvariante kann mit nur einem ständig je nach Bedarf nachgeregelten und umgepolten Gleichrichter ein nach der Behandlung potentialdifferenzfreies Gut erhalten werden.
Gemäß einer weiteren Verfahrensvariante kann sich das, dem behandelten Gut aufgeprägte, Ausgleichspotential aus zwei oder mehreren Einzelpotentialen zusammensetzen, wobei jedes dieser Einzelpotentiale gegenüber dem Erdpotential lediglich in einer Richtungabweichen und die Werte der Ausgleichspotentiale zueinander in Abhängigkeit von der gemessenen Potentialdifferenz des behandelten Gutes eingestellt werden. Damit kann die von der Schaltung her aufwendigere Umpolung eines Gleichrichters vermieden werden.
Das eingangs gestellte Ziel wird bei einer Vorrichtung zur elektrolytischen Behandlung von durchlaufendem Gut, umfassend zumindest einen Behandlungstank zur Aufnahme von Elektrolytflüssigkeit, durch welche das zu behandelnde Gut mittels Führungsrollen geführt wird, und zumindest einem Elektrodenpaar zur Aufprägung eines elektrischen Potentials auf das Gut, auch erfindungsgemäß dadurch erreicht, daß zumindest eine Einrichtung zur Messung der Potentialdifferenz zwischen dem Gut und dem Erdpotential sowie zumindest ein Paar von mit einem regelbaren Gleichrichter verbundene zusätzlichen Elektroden vorhanden sind, wobei die Einrichtung zur Messung der Potentialdifferenz mit dem regelnden Teil des Gleichrichters verbunden ist. Mit einer derartigen Behandlungszelle kann ein nach jeder beliebigen elektrolytischen Behandlung potentialdifferenzfreies Behandlungsgut erzielt werden, da das Vorhandensein oder der Aufbau geringster Potentialdifferenzen sofort ermittelt und durch Aufprägung eines entgegengesetzten Potentials im Behandlungsgut ausgeglichen wird.
Vorteilhafterweise erstreckt sich der Regelbereich des Gleichrichters in beide Richtungen gegenüber dem Erdpotential. Damit kann mit lediglich einem Gleichrichter, d.h. mit sehr geringem apparativen Aufwand, jede beliebige Richtung und Größe des Restpotentials ausgeglichen werden. Gemäß einem weiteren Erfindungsmerkmal sind bei einer anderen Ausführungsform zumindest zwei Paare von mit jeweils einem regelbaren Gleichrichter verbundene zusätzlichen Elektroden vorhanden, wobei die Einrichtung zur Messung der Potentialdifferenz mit den regelnden Teilen beider Gleichrichter verbunden ist. Bei dieser Variante können zwei einfachere und billigere Gleichrichter Verwendung finden, da diese nicht umgepolt werden müssen.
Vorteilhafterweise erstrecken sich die Regelbereiche der beiden Gleichrichter gegenüber dem Erdpotential in entgegengesetzter Richtung, wobei trotz einfacher Bauweise der einzelnen Gleichrichter die Potentialdifferenz im Behandlungsgut in jeder beliebigen Richtung gegenüber dem Erdpotential ausgeglichen werden können.
Um lange Standzeiten zu erreichen ist vorgesehen, daß die oder jede anodisch gepolte Elektrode aus einem gegenüber dem chemischanodischen Angriff der Elektrolytflüssigkeit beständigen Material angefertigt ist. Damit kann auch bei ständiger Regelung eine Korrosion durch chemisch/anodischen Angriff verhindert werden, da nicht umgepolt werden muß.
Vorteilhafterweise ist, um alle potentialprägenden Einflüsse der Behandlungseinrichtung erfassen zu können, gemäß einem weiteren Merkmal der Erfindung die Einrichtung zur Messung der Potentialdifferenz zwischen dem behandelten Gut und dem Erdpotential unmittelbar hinter der letzten Elektrode oder unmittelbar vor der ersten Elektrode, vorzugsweise außerhalb des Behandlungstanks, angeordnet.
In baulich einfacher und funktionssicherer Weise ist die Einrichtung zur Messung der Potentialdifferenz ein Spannungsmeßgerät oder ein Strommeßgerät, das über allfällige Rolle(n) oder Schleifkontakt(e) am Gut, mit dem Gut und weiters mit der Erdung in Kontakt gebracht ist.
Eine weitere Variante der Erfindung ist, daß ein gegenüber dem Erdpotential potentialdifferenzfreies Gut auch ohne Kontakt zum Erdpotential erzeugt werden kann.
Wenn beispielsweise die Potentialdifferenz zwischen zwei Punkten am Gut gemessen wird, vorzugsweise zwischen Einlauf und Auslauf, kann ein Ausgleichspotential auf das Gut so geprägt werden, daß die am Band herrschende Potentialdifferenz ausgeglichen wird, naturgemäß wird dadurch auch die Potentialdifferenz zum Erdpotential ausgeglichen. Diese Verfahrensvariante hat den Vorteil, daß der richtige Kontakt zum Erdpotential nicht gesucht und hergestellt werden muß.
In der nachfolgenden Beschreibung wird beispielhaft eine Ausführungsform einer erfindungsgemäßen Behandlungszelle unter Bezugnahme auf die beigefügte Zeichnung näher erläutert. Fig. 1 zeigt eine schematische Darstellung einer Behandlungszelle mit zwei Paaren von zusätzlichen Elektroden und zwei Gleichrichtern, Fig. 2 stellt eine weitere Variante der Erfindung mit Potentialmessung zwischen Einlauf und Auslauf und Fig. 3 stellt einen Behandlungsbereich bestehend aus zwei Behältern dar.
Das zu behandelnde Gut, hier ein Stahlband oder -draht 1, wird über Führungsrollen 2 durch einen Behandlungstank 3 geführt, in dem sich eine Elektrolytflüssigkeit 4 befindet. Das Gut 1 befindet sich während der Behandlung unterhalb des Flüssigkeitsspiegels 4' des Elektrolyten 4. Durch das strichliert dargestellte Kästchen 5 sind alle möglichen Vorrichtungen zur Aufprägung zumindest eines Potentials U₁ bis Uₙ auf das Behandlungsgut 1 symbolisiert, beispielsweise Elektroden, Gleichrichter, Stromrollen, etc. Hinter dem Behandlungstank 3 ist eine am Erdpotential liegende Erdungsrolle 6 vorgesehen, wobei in deren Leitungsbahn ein Strommeßgerät 7 vorgesehen sein kann, um aus der Größe und der Stromrichtung die Richtung und Höhe einer nach der elektrolytischen Behandlung 5 im Gut 1 verbleibende Potentialdifferenz zu ermitteln. Anstelle zu diesem Strommeßgerät 7 und Erdungsrolle 6 kann ein Spannungsmeßgerät 8 nach dem Behandlungstank 3 in Kontakt mit dem Gut 1 gebracht werden, um die Potentialdifferenz aus dem Spannungsabfall zu ermitteln. Auch die Erdungsrolle 6 könnte allenfalls bei ausreichend genauem und sicherem Ausgleich der Potentialdifferenz durch die Behandlung ΔU_{B} entfallen.
Das Strommeßgerät 7 oder das Spannungsmeßgerät 8 ist nun über eine Steuerleitung 9 mit den Regelteilen zweier Gleichrichter 10, 11 verbunden. Jeder dieser Gleichrichter 10, 11 ist mit zumindest je einem Paar von zusätzlichen Elektroden 12 ausgestattet, über die dem Gut 1 entgegengesetzte Potentiale Uₓ bzw. U_{y} veränderlicher Größe aufgeprägt werden können. Vorteilhafterweise bestehen die Elektroden 12 aus einem Material, das gegenüber dem chemischen und/oder anodischen Angriff im Elektrolyten 4 beständig ist.
Welcher Gleichrichter und in welchem Umfang aktiviert wird, wird aus dem ermittelten Wert für die Potentialdifferenz (Uₑ, Iₑ) derart bestimmt, daß die Potentialdifferenz durch die Behandlung ΔU_{B} vollständig ausgeglichen wird. Anstelle von zwei Gleichrichtern kann auch ein derartiges Gerät verwendet werden, welches je nach Bedarf auf positives oder negatives Potential umgepolt werden kann. Auch können pro Gleichrichter mehrere Elektrodenplatten-Paare vorgesehen sein. Eine allenfalls sicherheitshalber vorgesehene Erdung könnte über eine der Führungsrollen 2 oder einen Schleifkontakt, beispielsweise im Rahmen der ohnehin notwendigen Ermittlung der Potentialdifferenz vorgenommen werden.
Bei Abweichung vom Erdpotential in lediglich nur einer Richtung kann auch mit lediglich einem Gleichrichter 10 oder 11 und einem Elektrodenpaar 12 das Auslangen gefunden werden. Dabei muß nur der genaue Wert der Potentialdifferenz durch die Behandlung ΔU_{B} ausgeglichen werden.
Schließlich könnte auch die Ausgleichung der Potentialdifferenz durch die Behandlung ΔU_{B} mittels der Elektroden 12 in die elektrolytische Behandlung des Gutes 1 miteinbezogen werden. Es könnte also im ersten Behandlungsabschnitt 5 eine zwar vielleicht in der genauen Größe Variable, aber absichtlich immer vorhandene Potentialdifferenz (ΔU_{B}) vorgesehen sein, daß über eine genau regelbare Anordnung aus zumindest einem Gleichrichter 10 oder 11 und einem Elektrodenpaar 12 ein der Potentialdifferenz durch die Behandlung ΔU_{B} genau gegengleiche Potentialdifferenz Uₓ oder U_{y} oder (Uₓ -U_{y}) aufgeprägt und damit die Potentialdifferenzfreiheit des Gutes 1 gewährleistet werden.
Fig. 2 stellt eine Anlage dar, bei der die Messung der Potentialdifferenz (U, I) zwischen Einlauf und Auslauf des Bandes 1 aus dem Behälter 4 erfolgt. Die Messung erfolgt hierbei entweder durch ein Strommeßgerät 7' oder durch ein Spannungsmeßgerät 8'. Alle übrigen Teile entsprechen denen in Fig. 1.
Fig. 3 stellt eine Anlage ähnlich der in Fig. 1 dar. Hier besteht jedoch der Behandlungsteil aus zwei getrennten Behältern 3, 3', wobei unterschiedliche Elektrolyte 4, 4'' verwendet werden können. Das Band 1 wird über Umlenkrollen 2 vom ersten Behälter 3' zum Behälter 3 geführt. Während der Behandlung erfolgt ein Stromfluß über das Band zwischen den Behältern. Die Elektroden 12 zum Potentialausgleich befinden sich im Behälter 3, wobei dies je nach Bandlaufrichtung der Einlauf oder Auslauf aus dem Behandlungssystem sein kann.

## Patentansprüche

1. Verfahren zur elektrolytischen Behandlung von durchlaufendem Gut, wobei das Gut durch eine Elektrolytflüssigkeit geführt und dem Gut ein elektrisches Potential aufgeprägt wird, dadurch gekennzeichnet, daß die am Gut vorhandene Potentialdifferenz (Uₑ, Iₑ) gegenüber dem Erdpotential gemessen und dem Gut zumindest ein, der Potentialdifferenz durch die Behandlung (ΔU_{B}) entgegengerichtetes Ausgleichspotential (Uₓ, U_{y}) aufgeprägt wird, so daß im Einlauf und/oder Auslauf Potentialdifferenzfreiheit zum Erdpotential vorliegt.

2. Verfahren nach Anspruch 1, dadurch gekennzeichnet, daß je nach der Potentialdifferenz durch die Behandlung (ΔU_{B}) des behandelten Gutes das Ausgleichspotential (Uₓ, U_{y}) zwischen gegenüber dem Erdpotential positiven und negativen Werten eingestellt wird.

3. Verfahren nach Anspruch 1, dadurch gekennzeichnet, daß dem behandelten Gut ein Ausgleichspotential, das sich aus zwei oder mehrere Einzelpotentialen (Uₓ, U_{y}) zusammensetzt, aufgeprägt wird, wobei jedes dieser Einzelpotentiale gegenüber dem Erdpotential lediglich in einer Richtung abweicht und die Werte der Ausgleichspotentiale zueinander in Abhängigkeit von der gemessenen Potentialdifferenz (Uₑ, Iₑ) eingestellt werden.

4. Vorrichtung zur elektrolytischen Behandlung von durchlaufendem Gut, umfassend zumindest einen Behandlungstank zur Aufnahme von Elektrolytflüssigkeit, durch welche das zu behandelnde Gut geführt wird, und zumindest ein Elektrodenpaar zur Aufprägung eines elektrischen Potentials auf das Gut, dadurch gekennzeichnet, daß zumindest eine Einrichtung (7, 8) zur Messung der Potentialdifferenz (Uₑ, Iₑ) zwischen dem behandelten Gut (1) und dem Erdpotential sowie zumindest ein Paar von mit einem regelbaren Gleichrichter (10, 11) verbundene zusätzlichen Elektroden (12) vorhanden sind, wobei die oder jede Einrichtung (7, 8) zur Messung der Potentialdifferenz (Uₑ, Iₑ) mit dem regelnden Teil des Gleichrichters (10, 11) verbunden ist.

5. Vorrichtung nach Anspruch 4, dadurch gekennzeichnet, daß der Regelbereich des Gleichrichters (10, 11) sich in beide Richtungen gegenüber dem Erdpotential erstreckt.

6. Vorrichtung nach Anspruch 4, dadurch gekennzeichnet, daß zumindest zwei Paare von mit jeweils einem regelbaren Gleichrichter (10, 11) verbundene zusätzliche Elektroden (12) vorhanden sind, wobei die Einrichtung (7, 8) zur Messung der Potentialdifferenz (Uₑ, Iₑ) mit den regelnden Teilen der Gleichrichter verbunden ist.

7. Vorrichtung nach Anspruch 6, dadurch gekennzeichnet, daß die Regelbereiche der beiden Gleichrichter (10, 11) sich gegenüber dem Erdpotential in entgegengesetzte Richtung erstrecken.

8. Vorrichtung nach einem der Ansprüche 4 bis 7, dadurch gekennzeichnet, daß die oder jede anodisch gepolte Elektrode (12) aus einem gegenüber dem chemisch-anodischen Angriff der Elektrolytflüssigkeit (4) beständigen Material angefertigt ist.

9. Vorrichtung nach einem der Ansprüche 4 bis 8, dadurch gekennzeichnet, daß die Einrichtung (7, 8) zur Messung der Potentialdifferenz (Uₑ, Iₑ) im behandelten Gut (1) hinter der letzten Elektrode (12), vorzugsweise außerhalb des Behandlungstanks (3), angeordnet ist.

10. Vorrichtung nach einem der Ansprüche 4 bis 9, dadurch gekennzeichnet, daß die Einrichtung (7, 8) zur Messung der Potentialdifferenz (Uₑ, Iₑ) ein mit dem behandelten Gut (1) vorzugsweise über eine allfällige Rolle (6) in Kontakt gebrachtes und am Erdpotential liegendes Strom- oder Spannungsmeßgerät ist.

## Claims

1. Process for electrolytically treating continuous running material, where the material is routed through an electrolyte liquid and where the material is induceed with an electric potential, characterised in the potential difference (Uₑ, Iₑ) in the material being measured in relation to the earth potential and at least one compensation potential (U_{x,} U_{y}) inverse to the potential difference due to the treatment (ΔU_{B}) being induceed on the material so that in the inlet and/or outlet there is freeness from potential difference to the earth potential.

2. Process according to claim 1, characterised in the compensation potential (U_{x,} U_{y}) being adjusted, depending on the potential difference due to the treatment (ΔU_{B}) of the material treated, between positive and negative values in relation to the earth potential.

3. Process according to claim 1, characterised in a compensation potential which is composed of two or more individual potentials (Uₓ U_{y}) being induceed on the material treated, where each of these individual potentials differs from the earth potential in only one direction and the values of the compensation potentials are adjusted to each other as a function of the potential difference (Uₑ, Iₑ) measured.

4. Device for electrolytic treatment of continuous running material, comprising at least one treatment tank (3) for receiving the electrolyte liquid (4), through which the material to be treated is routed, and at least one pair of electrodes is used to induce an electric potential on the material, characterised in that there is at least one instrument (7, 8) for measuring the potential difference (Uₑ, Iₑ) between the material to be treated (1) and the earth potential and at least one pair of additional electrodes (12) connected with an adjustable rectifier (10, 11), where the instrument or each of the instruments (7, 8) for measuring the potential difference (Uₑ, Iₑ) is connected to the adjusting part of the rectifier (10, 11).

5. Device according to claim 4, characterised in the adjusting range of the rectifier (10, 11) extending in both directions in relation to the earth potential.

6. Device according to claim 4, characterised in there being at least two pairs of additional electrodes (12), each connected with an adjustable rectifier (10, 11), where the instrument (7, 8) for measuring the potential difference (Uₑ, Iₑ) is connected to the adjusting parts of the rectifiers.

7. Device according to claim 6, characterised in the adjusting parts of the two rectifiers (10, 11) extending in the opposite direction in relation to the earth potential.

8. Device according to one of the claims 4 to 7, characterised in the or each anodically poled electrode (12) being made of material resistant to the chemo-anodic corrosion by the electrolyte liquid (4).

9. Device according to one of the claims 4 to 8, characterised in the instrument (7, 8) for measuring the potential difference (Uₑ, Iₑ) in the material treated (1) being arranged after the last electrode (12), preferably outside the treatment tank (3).

10. Device according to one of the claims 4 to 9, characterised in that the instrument (7, 8) for measuring the potential difference (Uₑ, Iₑ) is a current or voltage meter (8) in contact with the material treated (1) preferably via a roller (6) and being in contact with the earth potential.

## Revendications

1. Procédé de traitement électrolytique d'une matière courant en continu, où cette matière est menée à travers un liquide électrolytique et où un potentiel électrique se trouve empreint sur elle, caractérisé en ce que la différence de potentiel (Uₑ, Iₑ) de la matière est mesurée par rapport au potentiel terrestre, et au moins un potentiel compensateur (U_{x,} U_{y}), inverse à la différence de potentiel en raison du traitement (ΔU_{B}) est empreint sur la matière, de manière qu'à l'entrée et/ou la décharge il y a aucune différence de potentiel par rapport au potentiel terrestre.

2. Procédé selon la revendication 1, caractérisé en ce que, en fonction de la différence de potentiel due au traitement (ΔU_{B}) de la matière traitée, le potentiel compensateur (U_{x,} U_{y}) est ajusté entre des valeurs positives et négatives par rapport au potentiel terrestre.

3. Procédé selon la revendication 1, caractérisé en ce qu'un potentiel compensateur, qui se compose de deux où plusieurs potentiels individuels (Uₓ,U_{y}), se trouve empreint sur la matière traitée, où chacun de ces potentiels individuels diffère du potentiel terrestre dans un seul sens et les valeurs des potentiels compensateurs sont ajustées l'un par rapport à l'autre en fonction de la différence de potentiel (Uₑ, lₑ) mesurée.

4. Dispositif pour le traitement électrolytique d'une matière courant en continu, comprenant au moins un bac de traitement pour la réception du liquide électrolytique à travers lequel la matière à traiter est menée, et au moins une paire d'électrodes pour empreindre un potentiel électrique sur la matière, caractérisé en ce qu'il y existe au moins un instrument (7, 8) de mesure de la différence de potentiel (Uₑ, lₑ) entre la matière à traiter (1) et le potentiel terrestre, et au moins une paire d'électrodes supplémentaires (12) reliée à un redresseur ajustable (10, 11), où le ou chacun des instruments (7,8) de mesure de la différence de potentiel (Uₑ, Iₑ) est relié à la partie régulatrice du redresseur (10, 11).

5. Dispositif selon la revendication 4, caractérisé en ce que la plage de réglage du redresseur (10,11) s'étend dans tous les deux sens par rapport au potentiel terrestre.

6. Dispositif selon la revendication 4, caractérisé en ce qu'il existe au moins deux paires d'électrodes supplémentaires (12), chacune reliée à un redresseur ajustable (10, 11), où l'instrument (7, 8) de mesure de la différence de potentiel (Uₑ, lₑ) est relié aux parties régulatrices du redresseur (10, 11).

7. Dispositif selon la revendication 6, caractérisé en ce que les plages de réglage des deux redresseurs (10, 11) s'étendent dans le sens inverse par rapport au potentiel terrestre.

8. Dispositif selon une des revendications 4 à 7, caractérisé en ce que la ou chacune des électrodes polarisée anodiquement (12) est fabriquée d'une matière résistant à la corrosion chimo-anodique du liquide électrolytique (4).

9. Dispositif selon une des revendications 4 à 8, caractérisé en ce que l'instrument (7, 8) de mesure de la différence de potentiel (Uₑ, lₑ ) dans la matière traitée (1) est disposé derrière la dernière électrode (12), de préférence en dehors du bac de traitement (3).

10. Dispositif selon une des revendications 4 à 9, caractérisé en ce que l'instrument (7, 8) de mesure de la différence de potentiel (Uₑ, Iₑ) est un ampèremètre ou voltmètre en contact avec la matière traitée (1) de préférence au moyen d'un rouleau quelconque (6) and mis au potentiel terrestre.
